# EUROPÄISCHE PATENTSCHRIFT

(11) **EP 1 112 861 B1**
(45) Veröffentlichungstag und Bekanntmachung des Hinweises auf die Patenterteilung: **07.01.2004**
(21) Anmeldenummer: 00122324.7
(22) Anmeldetag: 23.10.2000
(51) Int. Cl.: B42C 1/10, B65H 37/04

(54) **Verfahren und Vorrichtung zum Verbinden von Ergänzungsprodukten mit Druckereierzeugnissen**
Method und device for attaching inserts to printed products
Méthode et dispositf pour attacher des suppléments à des produits d'imprimerie

(30) Priorität: 28.12.1999 CH 238599
(43) Veröffentlichungstag der Anmeldung: 04.07.2001
(73) Patentinhaber: Ferag AG, 8340 Hinwil (CH)
(72) Erfinder: Hänsch, Egon, 8620 Wetzikon (CH)
(74) Vertreter: Patentanwälte Schaad, Balass, Menzl & Partner AG

(56) Entgegenhaltungen:
- EP-A- 0 570 339
- EP-A- 0 675 062
- DE-A- 2 135 303
- US-A- 5 632 476

## Beschreibung

Die Erfindung betrifft ein Verfahren und eine Vorrichtung zum Verbinden von mit einem Haftmittel versehenen flächigen Ergänzungsprodukten mit Druckereierzeugnissen gemäss dem Oberbegriff von Anspruch 1 bzw. 7.

Ein Verfahren und eine Vorrichtung dieser Art sind aus der Patentschrift EP 0 675 062 B1 bekannt. Darin ist eine Transportvorrichtung beschrieben, durch die Ergänzungsprodukte, wie Etiketten, Warenmuster oder "post-it"®-Produkte mit Druckereierzeugnissen verbunden werden können, die in einer Verarbeitungseinrichtung gelagert sind.

Die Ergänzungsprodukte, die gestapelt vorliegen, werden dazu von der Transportvorrichtung mittels an Tragarmen und Lenkorganen steuerbar befestigten Transportklammern einzelweise erfasst, transportiert und an Druckereierzeugnisse abgegeben, die in der Verarbeitungseinrichtung auf umlaufend angetriebenen, stabilen Wandelementen rittlings gesammelt oder in umlaufend angetriebenen, stabilen Aufnahmeteilen eingesteckt sind. Bei der Übergabe werden die Ergänzungsprodukte mittels den Transportklammern gegen die von den Wandelementen gehaltenen Druckereierzeugnisse angedrückt und verbunden. Damit mit Haftmittel versehene Ergänzungsprodukte auf diese Weise korrekt mit Druckereierzeugnissen verbunden werden können, ist eine geschickte Steuerung der Transportklammern notwendig. Die zusätzlich zur Transportvorrichtung benötigte Verarbeitungseinrichtung ist stabil aufzubauen und mit der Transportvorrichtung zu synchronisieren. Innerhalb des Verarbeitungsflusses der Druckereierzeugnisse ergeben sich zudem zwei zusätzliche Übergänge zwischen der Verarbeitungseinrichtung und Transportvorrichtungen, mittels denen der Verarbeitungseinrichtung Druckereierzeugnisse zugeführt und von dieser wieder entnommen werden.

Eine weiteres Beispiel für Vorrichtungen zum Verbinden von Ergänzungsprodukten mit Druckereierzeugnissen ist aus EP-A-0 570 339.

Der vorliegenden Erfindung liegt daher die Aufgabe zugrunde, ein Verfahren und eine Vorrichtung zum Verbinden von Ergänzungsprodukten mit Druckereierzeugnissen zu schaffen, die einfach aufgebaut ist und eine Förderung der Druckereierzeugnisse mit geringem Aufwand erlaubt.

Diese Aufgabe wird mit einem Verfahren und einer Vorrichtung gelöst, die die im Anspruch 1 bzw. 7 angegebenen Merkmale aufweisen.

Zum Verbinden der Ergänzungsprodukte mit den Druckereierzeugnissen ist eine Anzahl in einer Umlaufbahn um eine erste Achse angetriebene Halteorgane vorgesehen, mittels denen von einem ersten Förderer zugeführte oder an einem Stapel vorliegende Ergänzungsprodukte einzelweise an einer Aufnahmestelle erfasst und nach einer entsprechenden Drehung um die erste Achse an einer Abgabestelle mit Druckereierzeugnissen verbunden werden, die von einem zweiten Förderer hängend transportiert werden. Ein frei hängendes Druckereierzeugnis wird dazu durch die erfindungsgemässe Vorrichtung mittels eines Stützorgans gestützt und mittels eines bezüglich des Stützorgans auf der anderen Seite des Druckereierzeugnisses angeordneten Halteorgans an einer vorgesehenen Stelle mit einem Ergänzungsprodukt verbunden.

Wesentlich ist dabei, dass das Halten des Druckereierzeugnisses während des Verbindens mit einem Ergänzungsprodukt nicht durch den zur Förderung der Druckereierzeugnisse vorgesehenen Förderer oder eine zur Zwischenlagerung der Druckereierzeugnisse vorgesehene Verarbeitungseinrichtung geschieht, sondern durch Stützelemente, vorzugsweise Halteorgane, der erfindungsgemässen Vorrichtung.

Die erfindungsgemässe Vorrichtung kann daher in bestehenden Förderanlagen an Stellen eingesetzt werden, an denen die Druckereierzeugnisse frei hängend, ohne Zwischenlagerung in einer Verarbeitungseinrichtung, transportiert werden. Die Vorrichtung ist daher in bestehenden oder neuen Anlagen ohne zusätzliche Investitionen flexibel einsetzbar. Die für das Aufbringen der Ergänzungsprodukte notwendige Gegenauflage erfolgt dabei durch die Stützelemente der erfindungsgemässen Vorrichtung.

Im Gegensatz zu der aus der EP 0 666 186 A1 bekannten Vorrichtung, mittels der das Aussenteil von hängend transportierten Druckereierzeugnissen an einander gegenüber liegenden Rändern mit einem Kleber verbunden und dadurch abgeschlossen werden kann, erlaubt die erfindungsgemässe Vorrichtung Ergänzungsprodukte, z.B. Warenproben, ausserhalb oder innerhalb eines geöffneten. Druckereiproduktes an beliebigen Stellen zu befestigen.

Die Erfindung wird nachfolgend anhand von Ausführungsbeispielen unter Bezugnahme auf die Zeichnung näher erläutert. Dabei zeigen :
- Fig. 1: eine erfindungsgemässe Vorrichtung, mittels der Ergänzungsprodukte mit der nachlaufenden Seite von Druckereierzeugnissen verbunden werden,
- Fig. 2: die Vorrichtung gemäss Fig. 1, während des Verbindens von Ergänzungsprodukten mit der vorlaufenden Seite von Druckereierzeugnissen,
- Fig. 3: den Vorgang der Abgabe eines Ergänzungsproduktes an ein Druckereierzeugnis mittels eines das Ergänzungsprodukt tragenden, nachlaufenden Halteorgans und eines vorlaufenden, das Druckereierzeugnis stützenden Halteorgans, welches das Ergänzungsprodukt bereits an das vorlaufende Druckereierzeugnis abgegeben hat,
- Fig. 4: die Vorrichtung gemäss Fig. 1, während des Verbindens von Ergänzungsprodukten mit der vorlaufenden Seite eines nachlaufenden Schenkels eines geöffneten Druckereierzeugnisses,
- Fig. 5: die Vorrichtung gemäss Fig. 1, während des Verbindens von Ergänzungsprodukten mit der nachlaufenden Seite eines vorlaufenden Schenkels eines geöffneten Druckereierzeugnisses, und
- Fig. 6: die Vorrichtung gemäss Fig. 1 in einer vorzugsweisen Ausgestaltung.

Fig. 1 zeigt eine erfindungsgemässe Vorrichtung 10, mittels der mit einem Haftmittel versehene flächige Ergänzungsprodukte 2 von einem ersten Förderer 1 an einer Aufnahmestelle A1 übernommen, entlang einer ersten Bahn B1 zu einer Abgabestelle A2 transportiert und dort mit der nachlaufenden Seite 92 von Druckereierzeugnissen 9 verbunden werden, die hängend von einem zweiten Förderer 100 entlang einer zweiten Bahn B2 geführt werden.

Die erfindungsgemässe Vorrichtung weist n in der ersten Bahn B1 um eine erste Achse x angetriebene Halteorgane 20_{1,} 20₂, ..., 20ₙ auf, mittels denen die Ergänzungsprodukte 2 an der Aufnahmestelle A1 einzelweise erfasst, nach einer entsprechenden Drehung um die erste Achse x in den Bereich der Druckereierzeugnisse 9 geführt und an der Abgabestelle A2 mit einem Druckereierzeugnis 9ₘ verbunden werden. Die Halteorgane 20₁, 20₂, ... , 20ₙ sind dazu um eine zumindest annähernd parallel zur ersten Achse x⁻ verlaufende zweite Achse y₁; y₂; ...; yₙ drehbar gelagert, so dass die Halteorgane 20₁, 20₂, ..., 20ₙ in eine für die Übernahme bzw. Abgabe der Ergänzungsprodukte 2 an der Aufnahme- und der Abgabestelle A1, A2 geeignete Lage drehbar sind.

Die Halteorgane 20₁, 20₂, ..., 20ₙ sind vorzugsweise mit einem Saugkopf 201 versehen (siehe z.B. Fig. 6), der an der Aufnahmestelle A1 zumindest annähernd parallel zu den zugeführten Ergänzungsprodukten 2 und an der Abgabestelle A2 zumindest annähernd parallel zu den Druckereierzeugnissen 9 ausgerichtet wird. Sofern die Halteorgane 20₁, 20₂, ..., 20ₙ mit einem Greifer, einer Klammer oder dergleichen ausgerüstet sind, ist deren Ausrichtung an den Aufnahme- und Abgabestellen A1, A2 entsprechend anzupassen.

An der Aufnahmestelle A1 können die Ergänzungsprodukte 2 durch den ersten Förderer 1 zugeführt oder, wie z.B. in der EP 0 675 061 B1, Fig. 1 gezeigt, direkt einem Stapel entnommen oder, wie in der EP 0 666 186 A1, Fig. 5 oder der WO 99/06285, Fig. 1 gezeigt, von einem Band oder Streifen abgetrennt und zur Aufnahme bereitgehalten bzw. sofort übergeben werden. Dieses Band kann ein Trägerband sein, auf dem die Ergänzungsprodukte 2 anhaften und während des Fördervorgangs davon abgelöst werden. Der Streifen bzw. das Band kann jedoch auch Grundlage der Ergänzungsprodukte 2 bilden, die vom Streifen abgeschnitten und, sofern nicht bereits vorhanden, mit einem Haftmittel 3 versehen werden.

In den in Fig. 1 und Fig. 2 gezeigten vorzugsweisen Ausgestaltungen der Erfindung werden Ergänzungsprodukte 2 an der Aufnahmestelle A1, gegebenenfalls an einer weiteren Aufnahmestelle A1' erfasst, während dem Transport zur Abgabestelle A2 vom Halteorgan 20₁; 20₂; ...; 20ₙ nachlaufend (siehe Fig. 1) oder vorlaufend (siehe Fig. 2) vertikal ausgerichtet, zwischen die Druckereierzeugnisse 9 geführt und an der Abgabestelle A2 mit einem Druckereierzeugnis 9ₘ verbunden.

Der Vorgang der Abgabe eines Ergänzungsproduktes 2 an ein Druckereierzeugnis 9ₘ mittels einem vor- und einem das Ergänzungsprodukt tragenden nachlaufenden Halteorgan 20ₙ; 20ₙ₋₁ gemäss Fig. 1 wird nachstehend näher beschrieben.

Wie in Fig. 3a - Fig. 3d gezeigt, wird das mit dem Ergänzungsprodukt 2 versehene Halteorgan 20ₙ₋₁ von hinten gegen die nachlaufende Seite 92 des Druckereierzeugnisses 9ₘ geführt, während das vorlaufende Halteorgan 20ₙ mit einem Stützelement 202 gegen die vorlaufende Seite 91 des Druckereierzeugnisses 9ₘ geführt wird, bis das Ergänzungsprodukt 2 mit der darauf aufgetragenen Haftschicht 3 fest gegen das vom vorlaufenden Halteorgan 20ₙ gestützte Druckereierzeugnis 9ₘ angedrückt wird (siehe Fig. 3c). Wie in Fig. 3d gezeigt, wird das mit dem Ergänzungsprodukt 2 versehene Druckereierzeugnis 9ₘ anschliessend wieder freigegeben. Das Halteorgan 20ₙ₋₁ wird zurück gegen die vorlaufende Seite 91 des nächsten Druckereierzeugnisses 9ₘ₊₁ geführt, auf dessen nachlaufender Seite 92 nun ein Ergänzungsprodukt 2 mittels dem nächsten nachlaufenden Halteorgan 20ₙ₋₂ aufgebracht wird.

Jedes der Halteorgane 20₁; 20₂; ...; 20ₙ hat daher eine Doppelfunktion. Während eines Umlaufs um die Achse x wird von einem Halteorgan 20ₙ₋₁ ein Ergänzungsprodukt 2 von der Aufnahme- zur Abgabestelle A1; A2 transportiert und an ein Druckereierzeugnis 9ₘ abgegeben. Zudem wird an der Abgabestelle A2 ein benachbartes Druckereiprodukt 9ₘ₊₁ bzw. 9ₘ₋₁ gestützt, damit ein Ergänzungsprodukt 2 mittels eines vor- oder nachlaufenden Halteorgans 20ₙ; 20ₙ₋₂ daran angebracht werden kann. Die Stützfunktion kann dabei nach der Abgabe des Ergänzungsproduktes 2 (siehe Fig. 1) oder vor der Abgabe des Ergänzungsproduktes 2(siehe Fig. 2) erfolgen.

Während in Fig. 1 die Ergänzungsprodukte 2 an der nachlaufenden Seite 92 der Druckereierzeugnisse 9 befestigt werden, erfolgt deren Befestigung in Fig. 2 an der vorlaufenden Seite 91 der Druckereierzeugnisse 9. Jedes Halteorgan 20₁; 20₂; ...; 20ₙ wird in Fig. 2 nach Aufnahme eines Ergänzungsproduktes 2 daher derart um die Achse y₁; y₂; ...; yₙ gedreht, dass das Ergänzungsprodukt 2 an der Abgabestelle A2 dem Halteorgan 20₁; 20₂; ...; 20ₙ nachläuft und, wie die Druckereierzeugnisse 9, zumindest annähernd vertikal ausgerichtet ist.

Die Funktion der zur Bewegung (Drehung um die zweite Achse y und Neigung um eine dritte Achse z) der Halteorgane 20₁, 20₂, ..., 20ₙ dienenden Vorrichtungselemente, die in Fig. 2 ausschnittweise dargestellt sind, wird nachstehend unter Bezugnahme auf Fig. 6 näher erläutert.

Aus Fig. 4 ist ersichtlich, dass mittels der erfindungsgemässen Vorrichtung Ergänzungsprodukte 2 auch an Druckereierzeugnissen 9 befestigt werden können, die mehrere Schenkel 93, 94 aufweisen. Sofern die Schenkel 93, 94 geöffnet sind, können Ergänzungsprodukte 2 auch an deren Innenseiten 932, 941 in der oben beschriebenen Weise befestigt werden. Fig. 4 zeigt die Halteorgane 20ₙ, 20ₙ₋₁ der Vorrichtung 10 während des Verbindens eines Ergänzungsproduktes 2 mit der vorlaufenden Seite 941 eines nachlaufenden Schenkels 94 eines Druckereierzeugnisses 9. Dabei ist ersichtlich dass die Stützfunktion vor der Abgabe des Ergänzungsproduktes 2 erfolgt.

Fig. 5 zeigt die Halteorgane 20ₙ, 20ₙ₋₁ der Vorrichtung 10 während des Verbindens eines Ergänzungsproduktes 2 mit der nachlaufenden Seite 932 eines vorlaufenden Schenkels 93 eines Druckereierzeugnisses 9, das stromaufwärts mittels z.B. aus der Offenlegungsschrift EP 0 564 812 A1 bekannten Massnahmen geöffnet wurde.

Fig. 6 zeigt die erfindungsgemässe Vorrichtung 10 in einer vorzugsweisen Ausgestaltung mit einem Halteorgan 20₁, welches mit einer um die zweite Achse y₁ drehbaren Welle 21 fest verbunden ist. Die Welle 21 ist beidseitig in Hebeln 22, 22' drehbar gelagert, die mittels entlang einer dritten Achse z₁ ausgerichteten Wellen 23, 23' drehbar mit Tragelementen 25, 25' verbunden sind, welche mittels Flansch-Naben 27, 27' auf einer längs der ersten Achse x ausgerichteten Antriebswelle 11 befestigt sind.

Der Hebel 22 ist, wie in Fig. 6 ausschnittweise dargestellt, mit einem zur dritten Achse z1 beabstandeten Rad 26 versehen, das während der vorzugsweise mit konstanter Winkelgeschwindigkeit erfolgenden Drehung des Tragelementes 25 um die erste Achse x in einer dritten Bahn B3 geführt ist, die in einer parallel zum Tragelement 25 ausgerichteten, nicht drehenden Kulisse 40 als Führungsnut 41 eingearbeitet ist.

Der Abstand der dritten Bahn B3 von der ersten Achse x verläuft dabei in Funktion des Drehwinkels um die erste Achse x derart, dass insbesondere an der Aufnahme- und der Abgabestelle A1; A2 die zur Aufnahme bzw. Abgabe der Ergänzungsprodukte 2 erforderliche Schwenkung bzw. Neigung des Hebels 22 erzielt wird.

Die Welle 21 ist in der bevorzugten Ausgestaltung ferner beidseits mit einem Antriebsrad 31; 31' versehen, welches über einen ersten Antriebsriemen 32; 32' mit einem zumindest annähernd koaxial zur dritten Achse zl; z1' ausgerichteten Kupplungsrad 33; 33' verbunden ist, welches über einen zweiten Antriebsriemen 34; 34' mit einem am Tragelement 25; 25' befestigten Steuerrad 35; 35' verbunden ist. Das Steuerrad 35; 35' ist, wie in Fig. 2 gezeigt, über einen Steuerhebel 36 mit einem Rad 37 verbunden, das während der Drehung des Tragelementes 25 um die erste Achse x in einer vierten Bahn B4 geführt ist, die in der Kulisse 40 als Führungsnut 42 eingearbeitet ist.

Der Abstand der vierten Bahn B4 von der ersten Achse x ist in Funktion des Drehwinkels um die erste Achse x derart gewählt, dass insbesondere an der Aufnahme- und der Abgabestelle A1; A2 eine zur Aufnahme und Abgabe der Ergänzungsprodukte 2 erforderliche Drehung der Halteorgane 20₁, 20₂, ..., 20ₙ um die zweite Achse y1; y2; ...; yn erzielt wird.

Anstelle der beschriebenen Antriebsvorrichtung mit Antriebsrad 31; 31', Kupplungsrad 33; 33' und Steuerrad 35, 35', die über den ersten und zweiten Antriebsriemen 32; 32' bzw. 34; 34' miteinander verbunden sind, können beliebige weitere geeignete Antriebsmittel, wie Zahnräder, Ketten, etc. zur Steuerung der Lage der Welle 21 verwendet werden.

Zum Ergreifen und Halten von Ergänzungsprodukten 2 sind die Halteorgane 20₁, 20₂, ..., 20ₙ mit einem Saugkopf 201 versehen, der über einen als Strahlpumpe mit Absaugwirkung dienenden Ejector 203 an eine Druckluftvorrichtung 15 angeschlossen ist.

Die Druckluftvorrichtung 15 besteht aus einem auf der Welle 11 sitzenden Drehventil 152, dessen Rotor je über eine Leitung 153 mit je einem Ejector 203 verbunden und mittels einem Lager drehbar in einem mit einer Druckluftleitung 151 verbundenen Stator derart gelagert ist, dass im Drehventil 152 für jedes Halteorgan 20₁; 20₂; ...; 20n ein Luftkanal gebildet wird. Der Luftdruck (Vakuum) innerhalb des Saugorgans 201 wird dabei in Abhängigkeit der Lage der Halteorgane 20₁, 20₂, ..., 20ₙ gesteuert, so dass an der Aufnahmestelle A1 ein Ergänzungsprodukt 2 angesaugt und nach dem Transport an der Abgabestelle A2 wieder freigegeben wird. Anstelle der beschriebenen Druckluftvorrichtung 15, mittels der durch Erhöhung der Strömungsgeschwindigkeit in den Ejectoren 203 die notwendige Saugwirkung erzeugt wird, kann auch ein Unterdrucksystem verwendet werden, durch das bedarfsweise die Luft aus den Kanälen des Saugkopfes 201 abgesaugt wird.

Mittels der erfindungsgemässen Vorrichtung können die Ergänzungsprodukte 2 auf den Druckereierzeugnissen 9 an beliebigen Stellen angebracht werden. Dazu werden die Halteorgane 20₁, 20₂, ..., 20ₙ auf den zugehörigen Wellen 21 an entsprechend gewählten Positionen befestigt. Ferner können auf jeder Welle 21 zwei oder mehrere Halteorgane 20₁, 20₂, ..., 20ₙ angeordnet werden. Wie in Fig. 2 gezeigt können ferner mehrere Aufnahmestellen A1, A1' vorgesehen sein, an denen von hintereinander oder nebeneinander angeordneten ersten Förderern 1, 1' abgegebene Ergänzungsprodukte 2 übernommen werden. Wie in Fig. 6 zeichnerisch angedeutet, werden die Halteorgane 20₁, 20₂, ..., 20ₙ auf der Welle 21 entsprechend der Lage der ersten Förderer 1, 1' ausgerichtet.

Vorzugsweise sind die Halteorgane 20₁, 20₂, ..., 20ₙ individuell oder gruppenweise derart steuerbar, dass Ergänzungsprodukte 2 an der ersten oder einer weiteren Aufnahmestelle A1, A1' wahlweise von einem ersten Förderer 1, 1' oder von einem Stapel übernommen werden können.

Die mit den Halteorganen 20₁, 20₂, ..., 20ₙ versehenen Wellen 21 sind, wie oben beschrieben, vorzugsweise beidseitig durch Tragelemente 25, 25' und Hebel 22, 22' gehalten und mittels Kulissen 40, 40' und Antriebsmitteln, beispielsweise dem in Fig. 6 gezeigten Bandantrieb 30, 30' gesteuert. Möglich ist jedoch auch eine nur einseitig vorgesehene Halterung und/oder Steuerung.

Obwohl die Halteorgane 20₁, 20₂, ..., 20ₙ vorzugsweise mit Saugköpfen versehen sind, ist auch die Verwendung von Greifwerkzeugen, wie Klammern möglich. Die Anzahl der Halteorganen 20₁, 20₂, ..., 20ₙ und Wellen 21 wird vorzugsweise derart gewählt, dass eine fliessende Übergabe der Ergänzungsprodukte 2 an der Aufnahme- und Abgabestelle A1, A2 erfolgen kann.

In den in Fig. 1 - Fig. 6 gezeigten bevorzugten Ausgestaltungen der Erfindung weisen die Halteorgane 20₁, 20₂, ..., 20ₙ eine Doppelfunktion auf, wobei sie zum Halten eines Ergänzungsproduktes 2 und zum Stützen eines Druckereierzeugnisses 9 vorgesehen sind. Möglich ist nun auch die Verwendung von in der Vorrichtung abwechslungsweise vorgesehenen Halte- und Stützorganen, die aufgrund der reduzierten Funktionalität einfacher steuerbar sind, so dass deren Bewegung relativ zu den Druckereierzeugnissen 9 auch mit anderen Mitteln bewirkt werden kann. Die z.B. in Fig. 1 gezeigten Halteorgane 20₁, 20₂, ..., 20ₙ sind in diesem Fall alternierend nur mit Saugköpfen 201 bzw. Stützelementen 202 ausgerüstet.

Sofern andere Mittel zur Bewegung der Saugköpfe 201 und Stützelemente 202 vorgesehen sind, kann auf eine Drehung um die zweite und/oder dritte Achse y; z gegebenenfalls verzichtet werden. Eine Auslenkung der Saugköpfe 201 und Stützelemente 202 kann z.B. auch pneumatisch, mechanisch, elektrisch oder magnetisch auf andere Weise erfolgen.

Der Verlauf der ersten und zweiten Bahn B1; B2, in denen die Ergänzungsprodukte 2 bzw. die Druckereierzeugnisse 9 transportiert werden, verläuft im Bereich der Abgabestelle A2 vorzugsweise konzentrisch bzw. koaxial zur Achse x, damit die Übergabe leichter und präziser erfolgen kann.

Obwohl in den in Fig. 1 bis Fig. 6 gezeigten Vorrichtungen, die Ergänzungsprodukte 2 von unten in den Bereich der Druckereierzeugnisse 9 eingeführt werden, ist eine Einführung von der Seite oder von oben ebenfalls möglich.

Weiterhin können die Stütz- und Halteorgane in voneinander getrennten Bahnen verlaufen. Die Bewegung in der ersten Bahn B1 von der Aufnahmestelle A1 zur Abgabestelle A2 ist selbstverständlich nur für die zum Transport der Ergänzungsprodukte 2 dienenden Halteorgane 20₁, 20₂, ..., 20ₙ notwendig. Die Stützorgane können auch in reduzierter Anzahl vorgesehen sein. Notwendig ist wenigstens ein Stützorgan, das jeweils auf der dem ein abzugebendes Ergänzungsprodukt 2 tragenden Halteorgan 20₁; 20₂; ...; 20ₙ gegenüberliegenden Seite 91; 92 des Druckereiproduktes 9 zum Stützen desselben vorgesehen ist.

## Patentansprüche

1. Verfahren zum Verbinden von mit einem Haftmittel (3) versehenen flächigen Ergänzungsprodukten (2) mit Druckereierzeugnissen (9) mit einer Anzahl in einer Umlaufbahn (B1) um eine erste Achse (x) angetriebenen Halteorganen (20₁, 20₂, ..., 20ₙ), mittels denen Ergänzungsprodukte (2) einzelweise an wenigstens einer Aufnahmestelle (A1) erfasst und nach einer entsprechenden Drehung um die erste Achse (x) an einer Abgabestelle (A2) mit einem Druckereierzeugnis (9) verbunden werden, wobei die Halteorgane (20₁, 20₂, ..., 20ₙ) während des Transports von der Aufnahme- zur Abgabestelle (A1; A2) in den Bereich der hängend und in einer zweiten Bahn (B2) zumindest annähernd tangential zur Umlaufbahn (B1) geförderten Druckereierzeugnisse (9) geführt werden, **dadurch gekennzeichnet, dass** ein gegebenenfalls geöffnetes Druckereierzeugnis (9) an der Abgabestelle (A2) mittels eines Stützorgans an der entsprechenden Seite gestützt und mittels eines bezüglich des Stützorgans auf der anderen Seite des Druckereierzeugnisses (9) angeordneten Halteorgans (20₁; 20₂; ...; 20ₙ) an einer vorgesehenen Stelle mit einem Ergänzungsprodukt (2) verbunden wird.

2. Verfahren nach Anspruch 1, **dadurch gekennzeichnet, dass** das Stützorgan in der Umlaufbahn (B1) geführt wird und/oder dass das Druckereierzeugnis (9) von einem als Stützorgan wirkenden Halteorgan (20₁; 20₂; ...; 20ₙ) gestützt wird.

3. Verfahren nach Anspruch 1 oder 2, **dadurch gekennzeichnet, dass** die um eine zumindest annähernd parallel zur ersten Achse (x) verlaufende zweite Achse (y₁; y₂; ...; yₙ) drehbar gelagerten Halteorgane (20₁, 20₂, ..., 20ₙ) während des Transfers zwischen der Aufnahme- und der Abgabestelle (A1; A2) um die zweite Achse (y₁; y₂; ...; yₙ) in eine zur Aufnahme und/oder Abgabe geeignete Lage gedreht werden.

4. Verfahren nach Anspruch 1, 2 oder 3, **dadurch gekennzeichnet, dass** jedes Halteorgan (20₁; 20₂; ...; 20ₙ) mittels eines auf einer Welle (11) angeordneten Tragelements (25) um die erste Achse (x) bewegt und mittels je eines schwenkbar mit dem Tragelement (25) verbundenen Hebels (22) in Umlaufrichtung um eine parallel zur ersten Achse (x) ausgerichtete dritte Achse (z₁; z₂; ...; zₙ) vor oder zurück geneigt wird, um an der Abgabestelle (A2) ein Druckerzeugnis (9) zu stützen bzw. mit einem Ergänzungsprodukt (2) zu verbinden.

5. Verfahren nach einem der vorhergehenden Ansprüche, **dadurch gekennzeichnet, dass** jedes Halteorgan (20₁; 20₂; ...; 20ₙ) einen zur Aufnahme von Ergänzungsprodukten (2) dienenden Saugkopf (201) aufweist, der mit einer Vakuumvorrichtung oder über einen als Strahlpumpe mit Absaugwirkung dienenden Ejector (203) mit einer Druckluftvorrichtung (15) verbunden ist und der ein Ergänzungsprodukt (2) an der Aufnahmestelle (A1) ansaugen und an der Abgabestelle (A2) wieder frei geben kann.

6. Verfahren nach einem der vorhergehenden Ansprüche, **dadurch gekennzeichnet, dass** die Druckereierzeugnisse (9), die entlang der zweiten Bahn (B2) tangential vorzugsweise längs oder quer zur ersten Bahn (B1) gefördert werden, zumindest annähernd quer zur Umlaufrichtung der Halteorgane (20₁, 20₂, ..., 20ₙ) ausgerichtet sind.

7. Vorrichtung zur Durchführung des Verfahrens nach Anspruch 1 mit einer Anzahl in einer Umlaufbahn (B1) um eine erste Achse (x) angetriebenen Halteorganen (20₁, 20₂, ..., 20ₙ), mittels denen mit einem Haftmittel (3) versehene flächige Ergänzungsprodukte (2) an wenigstens einer Aufnahmestelle (A1) einzelweise erfassbar und nach einer entsprechenden Drehung um die erste Achse (x) an einer Abgabestelle (A2) mit einem Druckereierzeugnis (9) verbindbar sind, wobei die um eine zumindest annähernd parallel zur ersten Achse (x) verlaufende zweite Achse (y₁; y₂; ...; yₙ) drehbar gelagerten Halteorgane (20₁, 20₂, ..., 20ₙ) während des Transports von der Aufnahme- zur Abgabestelle (A1; A2) in den Bereich der hängend und in einer zweiten Bahn (B2) zumindest annähernd tangential zur Umlaufbahn (B1) geförderten Druckereierzeugnisse (9) führbar sind, **dadurch gekennzeichnet, dass** ein gegebenenfalls geöffnetes Druckereierzeugnis (9) an der Abgabestelle (A2) mittels eines Stützorgans an einer entsprechenden Seite gestützt und mittels eines bezüglich des Stützorgans auf der anderen Seite des Druckereierzeugnisses (9) angeordneten Halteorgans (20₁; 20₂; ...; 20ₙ) an einer vorgesehenen Stelle mit einem Ergänzungsprodukt (2) verbunden werden kann.

8. Vorrichtung nach Anspruch 7, **dadurch gekennzeichnet, dass** das Stützorgan in der Umlaufbahn (B1) geführt ist und/oder dass wenigstens ein Halteorgan (20₁; 20₂; ...; 20ₙ) als Stützorgan wirkt.

9. Vorrichtung nach Anspruch 7 oder 8, **dadurch gekennzeichnet, dass** jedes der Halteorgane (20₁; 20₂; ...; 20ₙ) mit einer entlang der zweiten Achse (y₁; y₂; ...; yₙ) ausgerichteten Welle (21) verbunden ist, die drehbar in einem Hebel (22) gelagert ist, der vorzugsweise um eine parallel zur ersten Achse (x) ausgerichtete dritte Achse (z₁; z₂; ...; zₙ) schwenkbar an einem von einer entlang der ersten Achse (x) ausgerichteten Antriebswelle (11) angetriebenen Tragelement (25) befestigt ist.

10. Vorrichtung nach Anspruch 7, 8 oder 9, **dadurch gekennzeichnet, dass** der Hebel (22) mit einem von der dritte Achse (z₁; z₂; ...; zₙ) beabstandeten Rad (26) versehen ist, das während der Drehung des Tragelementes (25) um die erste Achse (x) in einer dritten Bahn (B3) geführt ist, die in einer Kulisse (40) vorzugsweise als Führungsnut (41) eingearbeitet ist.

11. Vorrichtung nach Anspruch 10, **dadurch gekennzeichnet, dass** der Abstand der dritten Bahn (B3) von der ersten Achse (x) in Funktion des Drehwinkels in Abhängigkeit der Drehung des Tragelementes (25) um die erste Achse (x) derart gewählt ist, dass insbesondere an der Aufnahme- und der Abgabestelle (A1; A2) die zur Aufnahme bzw. Abgabe der Ergänzungsprodukte (2) erforderliche Schwenkung des Hebels (22) erzielt wird.

12. Vorrichtung nach Anspruch 10 oder 11, **dadurch gekennzeichnet, dass** die Welle (21) durch formschlüssig arbeitende Antriebsmittel (30, 30') mit einem Führungselement, vorzugsweise einem Rad (37) verbunden ist, das während der Drehung des Tragelementes (25) um die erste Achse (x) in einer vierten Bahn (B4) geführt ist, die in der Kulisse (40) vorzugsweise als Führungsnut (42) eingearbeitet ist.

13. Vorrichtung nach Anspruch 12, **dadurch gekennzeichnet, dass** die Welle (21) mit einem Antriebsrad (31) versehen ist, welches über einen ersten Antriebsriemen (32) mit einem zumindest annähernd koaxial zur dritten Achse (z₁; z₂; ...; zₙ) ausgerichteten Kupplungsrad (33) verbunden ist, welches über einen zweiten Antriebsriemen (34) mit einem am Tragelement (25) befestigten Steuerrad (35) verbunden ist, welches über einen Steuerhebel (36) mit dem Rad (37) verbunden ist.

14. Vorrichtung nach Anspruch 12 oder 13, **dadurch gekennzeichnet, dass** der Abstand der vierten Bahn (B4) von der ersten Achse (x) in Abhängigkeit der Drehung des Tragelementes (25) um die erste Achse (x) derart gewählt ist, dass insbesondere an der Aufnahme- und der Abgabestelle (A1; A2) eine zur Aufnahme und Abgabe der Ergänzungsprodukte (2) erforderliche Drehung der Halteorgane (20_{1;} 20₂; ...; 20ₙ) um die zweite Achse (y₁; y₂; ...; yₙ) erzielt wird.

15. Vorrichtung nach einem der Ansprüche 7-14, **dadurch gekennzeichnet, dass** jedes Halteorgan (20₁; 20₂; ...; 20ₙ) einen zur Aufnahme von Ergänzungsprodukten (2) dienenden Saugkopf (201) aufweist, der mit einer Vakuumvorrichtung oder über einen als Strahlpumpe mit Absaugwirkung dienenden Ejector (203) mit einer Druckluftvorrichtung (15) verbunden ist.

16. Vorrichtung nach einem der Ansprüche 7-15, **dadurch gekennzeichnet, dass** die Halteorgane (20₁, 20₂, ..., 20ₙ) auf den zugehörigen Wellen (21) an wahlweise festgelegten Positionen befestigbar sind und/oder dass auf einer oder mehreren Wellen (21) zwei oder mehrere Halteorgane (20₁, 20₂, ..., 20ₙ) angeordnet sind.

17. Vorrichtung nach einem der Ansprüche 7-16, **dadurch gekennzeichnet, dass** die Halteorgane (20₁, 20₂, ..., 20ₙ) individuell oder gruppenweise derart steuerbar sind, dass Ergänzungsprodukte (2) an der ersten oder einer weiteren Aufnahmestelle (A1, A1') übernommen werden können.

18. Vorrichtung nach einem der Ansprüche 7-17, **dadurch gekennzeichnet, dass** die Wellen (21) beidseitig durch Tragelemente (25, 25') und Hebel (22, 22') gehalten und mittels Kulissen (40, 40') und Antriebsmitteln (30, 30') gesteuert sind.

## Claims

1. Method of joining flat supplementary products (2) provided with an adhesive (3) to printed products (9), having a number of holding elements (20₁, 20₂, ..., 20ₙ) which are driven on a circulating path (B1) around a first axis (x), by means of which supplementary products (2) are gripped individually at at least one pick-up point (A1) and, after an appropriate rotation about the first axis (x), are joined to a printed product (9) at a discharge point (A2), wherein the holding elements (20₁, 20₂, ..., 20ₙ), as they are transported from the pick-up point to the discharge point (A1; A2), are guided into the area of the printed products (9), which are conveyed in a suspended manner and on a second path (B2) at least approximately tangentially to the circulating path (B1), **characterized in that**, at the discharge point (A2), a printed product (9), opened if appropriate, is supported on the appropriate side by means of a supporting element and, by means of a holding element (20₁; 20₂; ..., 20ₙ) arranged on the opposite side of the printed product (9) to the supporting element, is joined to a supplementary product (2) at an envisaged point.

2. Method according to Claim 1, **characterized in that** the supporting element is guided on the circulating path (B1) and/or **in that** the printed product (9) is supported by a holding element (20₁; 20₂; ...; 20ₙ) acting as supporting element.

3. Method according to Claim 1 or 2, **characterized in that** during the transfer between the pick-up point and the discharge point (A1; A2), the holding elements (20₁, 20₂, ..., 20ₙ), which are mounted such that they can rotate about a second axis (y₁; y₂; ...; yₙ) running at least approximately parallel to the first axis (x), are rotated about the second axis (y₁; y₂; ...; yₙ) into a position suitable for the pick-up and/or discharge.

4. Method according to Claim 1, 2 or 3, **characterized in that** each holding element (20₁; 20₂; ...; 20ₙ) is moved around the first axis (x) by means of a carrying element (25) arranged on a shaft (11) and, by means of a lever (22) that is pivotably connected to the carrying element (25), is inclined forwards or backwards, in the direction of circulation, about a third axis (z₁; z₂; ...; zₙ) aligned parallel to the first axis (x), in order, at the discharge point (A2), to support a printed product (9) or to join it to a supplementary product (2).

5. Method according to one of the preceding claims, **characterized in that** each holding element (20₁; 20₂; ...; 20ₙ) has a suction head (201) which serves to pick up supplementary products (2), is connected to a vacuum device or, via an ejector (203) serving as a jet pump with a suction action, to a compressed-air device (15), and which can pick up a supplementary product (2) by suction at the pick-up point (A1) and release it again at the discharge point (A2).

6. Method according to one of the preceding claims, **characterized in that** the printed products (9), which are conveyed tangentially along the second path (B2), preferably longitudinally or transversely with respect to the first path (B1), are aligned at least approximately transversely with respect to the direction of circulation of the holding elements (20₁, 20₂, ..., 20ₙ).

7. Apparatus for implementing the method according to Claim 1, having a number of holding elements (20₁, 20₂, ..., 20ₙ) which are driven on a circulating path (B1) around a first axis (x), by means of which flat supplementary products (2) provided with an adhesive (3) can be gripped individually at at least one pick-up point (A1) and, after an appropriate rotation about the first axis (x), can be joined to a printed product (9) at a discharge point (A2), wherein, as they are transported from the pick-up point to the discharge point (A1; A2), the holding elements (20₁, 20₂, ..., 20ₙ), which are mounted such that they can rotate about a second axis (y₁; y₂; ...; yₙ) running at least approximately parallel to the first axis (x), can be guided into the area of the printed products (9), which are conveyed in a suspended manner and on a second path (B2) at least approximately tangentially to the circulating path (B1), **characterized in that**, at the discharge point (A2), a printed product (9), opened if appropriate, is supported on an appropriate side by means of a supporting element and, by means of a holding element (20₁; 20₂; ...; 20ₙ) arranged on the opposite side of the printed product (9) to the supporting element, can be joined to a supplementary product (2) at an envisaged point.

8. Apparatus according to Claim 7, **characterized in that** the supporting element is guided on the circulating path (B1) and/or **in that** at least one holding element (20₁; 20₂; ...; 20ₙ) acts as supporting element.

9. Apparatus according to Claim 7 or 8, **characterized in that** each of the holding elements (20₁; 20₂; ...; 20ₙ) is connected to a shaft (21) which is aligned along the second axis (y₁; y₂; ...; yₙ) and is rotatably mounted in a lever (22), which is preferably fixed, such that it can be pivoted about a third axis (z₁; z₂; ...; zₙ) aligned parallel to the first axis (x), to a carrying element (25) driven by a drive shaft (11) aligned along the first axis (x).

10. Apparatus according to Claim 7, 8 or 9, **characterized in that** the lever (22) is provided with a wheel (26) which is spaced apart from the third axis (z₁; z₂; ...; zₙ) and, during the rotation of the carrying element (25), is guided around the first axis (x) on a third path (B3), which is machined into a slotted guide (40), preferably as a guide groove (41).

11. Apparatus according to Claim 10, **characterized in that** the distance of the third path (B3) from the first axis (x) is selected as a function of the angle of rotation, on the basis of the rotation of the carrying element (25) about the first axis (x), in such a way that, in particular at the pick-up and discharge points (A1; A2), the pivoting of the lever (22) needed to pick up and discharge the supplementary products (2) is achieved.

12. Apparatus according to Claim 10 or 11, **characterized in that** the shaft (21) is connected by form-fitting drive means (30, 30') to a guide element, preferably a wheel (37), which, during the rotation of the carrying element (25), is guided around the first axis (x) on a fourth path (B4), which is machined into the slotted guide (40), preferably as a guide groove (42).

13. Apparatus according to Claim 12, **characterized in that** the shaft (21) is provided with a drive wheel (31), which is connected via a first drive belt (32) to a coupling wheel (33) which is aligned at least approximately coaxially with the third axis (z₁; z₂; ...; zₙ), and which is connected via a second drive belt (34) to a control wheel (35) which is fixed to the carrying element (25) and which is connected via a control lever (36) to the wheel (37).

14. Apparatus according to Claim 12 or 13, **characterized in that** the distance of the fourth path (B4) from the first axis (x) is selected on the basis of the rotation of the carrying element (25) about the first axis (x) in such a way that, in particular at the pick-up and discharge points (A1; A2), a rotation of the holding elements (20₁; 20₂; ...; 20ₙ) about the second axis (y₁; y₂; ...; yₙ), needed to pick up and discharge the supplementary products (2), is achieved.

15. Apparatus according to one of Claims 7-14, **characterized in that** each holding element (20₁; 20₂; ...; 20ₙ) has a suction head (201) which serves to pick up supplementary products (2) and is connected to a vacuum device or, via an ejector (203) serving as a jet pump with a suction action, to a compressed-air device (15).

16. Apparatus according to one of Claims 7-15, **characterized in that** the holding elements (20₁, 20₂, ..., 20ₙ) can be fixed on the associated shafts (21) at optionally defined positions, and/or **in that** two or more holding elements (20₁, 20₂, ..., 20ₙ) are arranged on one or more shafts (21).

17. Apparatus according to one of Claims 7-16, **characterized in that** the holding elements (20₁, 20₂, ..., 20ₙ) can be controlled individually or in groups in such a way that supplementary products (2) can be accepted at the first or a further pick-up point (A1, A1').

18. Apparatus according to one of Claims 7-17, **characterized in that** the shafts (21) are held at both ends by carrying elements (25, 25') and levers (22, 22'), and are controlled by means of slotted guides (40, 40') and drive means (30, 30').

## Revendications

1. Procédé pour relier des produits supplémentaires (2) plans prévus avec un agent adhésif (3) avec des produits d'impression (9) avec une quantité d'organes de supports (20₁, 20₂, ..., 20ₙ) entraînés autour d'un axe dans une voie de circulation (B1), au moyen desquels les produits supplémentaires (2) sont saisis individuellement au moins au niveau d'un lieu de réception (A1) et, après une rotation correspondante autour du premier axe (x) au niveau du lieu de livraison (A2), sont reliés à un produit d'impression (9), moyennant quoi les organes de support (20₁, 20₂, ..., 20ₙ) sont amenés, pendant le transport du lieu de réception vers le lieu de livraison (A1 ; A2), dans la zone des produits d'impression (9) transportés suspendus et dans une deuxième voie de circulation (B2) au moins approchant de façon tangentielle vers la voie de circulation (B1), **caractérisé en ce qu'**un produit d'impression (9) ouvert, le cas échéant, est soutenu au niveau du lieu de livraison (A2) au moyen d'un organe de soutien du côté correspondant et, au moyen d'un organe de support (20₁, 20₂, ..., 20ₙ) disposé sur l'autre côté du produit d'impression (9) en ce qui concerne l'organe de soutien, est relié à un produit supplémentaire (2) au niveau d'un lieu prévu.

2. Procédé selon la revendication 1, **caractérisé en ce que** l'organe de soutien est amené dans la voie de circulation (B1) et/ou **en ce que** le produit d'impression (9) est soutenu par un organe de support (20₁, 20₂, ..., 20ₙ) agissant comme organe de soutien.

3. Procédé selon la revendication 1 ou 2, **caractérisé en ce que** les organes de support (20₁, 20₂, ..., 20ₙ) placés de façon à pouvoir tourner autour d'un deuxième axe (y₁ ; y₂ ; ...; yₙ) tournant au moins de façon approchante parallèlement au premier axe (x) tournent, pendant le transfert entre le lieu de réception et le lieu de livraison (A1 ; A2), autour du deuxième axe (y₁ ; y₂ ; ...; yₙ) dans une position propre pour la réception et/ou la livraison.

4. Procédé selon la revendication 1, 2 ou 3 **caractérisé en ce que** chaque organe de support (20₁, 20₂, ..., 20ₙ) est déplacé autour du premier axe (x) au moyen d'un élément porteur (25) disposé sur un arbre (11) et est incliné vers l'avant ou vers l'arrière au moyen d'un levier (22) relié de façon à osciller à l'élément porteur (25) dans le sens de la marche autour d'un troisième axe (z₁, z₂, ..., zₙ) aligné parallèlement au premier axe (x), pour soutenir un produit d'impression (9) au niveau du lieu de livraison ou le relier à un produit supplémentaire (2).

5. Procédé selon l'une quelconque des revendications précédentes, **caractérisé en ce que** chaque organe de support (20₁, 20₂, ..., 20ₙ) présente une tête aspirante (201) utilisée pour recevoir les produits supplémentaires (2), laquelle est reliée à un dispositif sous vide ou à un dispositif à air comprimé (15) via un éjecteur (203) utilisé comme injecteur avec un effet d'aspiration et laquelle peut aspirer un produit supplémentaire (2) au niveau du lieu de réception (A1) et le relâcher au niveau du lieu de livraison (A2).

6. Procédé selon l'une quelconque des caractéristiques précédentes, **caractérisé en ce que** les produits d'impression (9), qui sont transportés le long de la deuxième voie de circulation (B2) de façon tangentielle de préférence le long ou transversalement à la première voie de circulation (B1), sont alignés au moins de façon approchante transversalement au sens de la marche des organes de supports (20₁, 20₂, ..., 20ₙ).

7. Dispositif pour exécuter le procédé selon la revendication 1 avec une quantité d'organes de support (20₁, 20₂, ..., 20ₙ) entraînés autour d'un premier axe (x) dans une voie de circulation (B1), au moyen desquels des produits supplémentaires (2) plans prévus avec un agent adhésif (3) peuvent être saisis individuellement au moins au niveau d'un lieu de réception (A1) et, après une rotation correspondante autour du premier axe (x), peuvent être reliés à un produit d'impression (9) au niveau d'un lieu de livraison (A2), moyennant quoi les organes de support (20₁, 20₂, ..., 20ₙ), placés de façon à pouvoir tourner autour d'un deuxième axe (y₁ ; y₂ ; ... ; yₙ) tournant au moins de façon approchante parallèlement au premier axe (x), peuvent être amenés, pendant le transport du lieu de réception vers le lieu de livraison (A1 ; A2), dans la zone des produits d'impression (9) suspendus et transportés dans une deuxième voie de circulation (B2) au moins de façon approchante et tangentielle à la voie de circulation (B1), **caractérisé en ce qu'**un produit d'impression (9) ouvert, le cas échéant, est soutenu au niveau du lieu de livraison (A2) au moyen d'un organe de soutien d'un côté correspondant et, au moyen d'un organe de support (20₁, 20₂, ..., 20ₙ) disposé sur l'autre côté du produit d'impression (9) en ce qui concerne l'organe de soutien, peut être relié à un produit supplémentaire (2) au niveau d'un lieu prévu.

8. Dispositif selon la revendication 7, **caractérisé en ce que** l'organe de soutien est amené dans la voie de circulation (B1) et/ou **en ce qu'**au moins un organe de support (20₁, 20₂, ..., 20ₙ) agit comme organe de soutien.

9. Dispositif selon la revendication 7 ou 8, **caractérisé en ce que** chacun des organes de support (20₁, 20₂, ..., 20ₙ) est relié à un arbre (21) aligné le long du deuxième axe (y₁, y₂, ..., yₙ), arbre qui est placé de façon à pouvoir tourner dans un levier (22), lequel est fixé à un élément porteur (25) entraîné par un arbre moteur (11) aligné le long du premier axe (x) de façon à pouvoir osciller de préférence autour d'un troisième axe (z₁ ; z₂ ; ... ; zₙ) aligné parallèlement au premier axe (x).

10. Dispositif selon la revendication 7, 8 ou 9, **caractérisé en ce que** le levier (22) est prévu avec une roue (26) entraînée par le troisième axe (z₁ ; z₂ ; ... ; zₙ), roue qui est amenée autour du premier axe (x) dans une troisième voie de circulation (B3) pendant la rotation de l'élément porteur (25), voie qui est étudiée dans une coulisse (40) de préférence comme gorge de guidage (41).

11. Dispositif selon la revendication 10, **caractérisé en ce que** l'éloignement de la troisième voie de circulation (B3) par rapport au premier axe (x) est choisi en fonction de l'angle de rotation en fonction de la rotation de l'élément porteur (25) autour du premier axe (x), de sorte que, plus particulièrement au niveau du lieu de réception et du lieu de livraison (A1 ; A2), l'oscillation requise du levier (22) pour recevoir ou livrer les produits supplémentaires (2) est atteinte.

12. Dispositif selon la revendication 10 ou 11, **caractérisé en ce que** l'arbre (21) est relié à un élément directeur, de préférence une roue (37) par un moyen d'entraînement (30, 30') mécanique, roue qui est amenée dans une quatrième voie de circulation (B4) pendant la rotation de l'élément porteur (25) autour du premier axe (x), voie qui est étudiée de préférence comme gorge de guidage (42) dans la coulisse (40).

13. Dispositif selon la revendication 12, **caractérisé en ce que** l'arbre (21) est prévu avec une roue d'entraînement (31), laquelle est reliée à une roue d'accouplement (33) alignée au moins de façon approchante coaxiale par rapport au troisième axe (z₁ ; z₂ ; ... ; zₙ) par l'intermédiaire d'une courroie de transmission (32), roue d'accouplement qui est reliée, par l'intermédiaire d'une deuxième courroie de transmission (34) à un volant (35) fixé au niveau de l'élément porteur (25), volant qui est relié à la roue (37) par l'intermédiaire d'un levier de commande (36).

14. Dispositif selon la revendication 12 ou 13, **caractérisé en ce que** l'éloignement de la quatrième voie de circulation (B4) du premier axe (x) est choisi en fonction de la rotation de l'élément porteur (25) autour du premier axe (x), de sorte que, plus particulièrement au niveau du lieu de réception et du lieu de livraison (A1 ; A2), une rotation requise des organes de support (20₁, 20₂, ..., 20ₙ) autour du deuxième axe (y₁ ; y₂ ; ... ; yₙ) pour recevoir et livrer les produits supplémentaires (2) est atteinte.

15. Dispositif selon l'une quelconque des revendications 7 à 14, **caractérisé en ce que** chaque organe de support (20₁, 20₂, ..., 20ₙ) présente une tête aspirante (201) utilisée pour recevoir les produits supplémentaires (2), laquelle est reliée à un dispositif sous vide ou à un dispositif à air comprimé (15) via un éjecteur (203) utilisé comme injecteur avec effet d'aspiration.

16. Dispositif selon l'une quelconque des revendications 7 à 15, **caractérisé en ce que** les organes de support (20₁, 20₂, ..., 20ₙ) peuvent être fixés sur les arbres (21) correspondants au niveau de positions déterminées librement et/ou **en ce que** deux ou plusieurs organes de support (20₁, 20₂, ..., 20ₙ) sont disposés sur un ou plusieurs arbres.

17. Dispositif selon l'une quelconque des revendications 7 à 16, **caractérisé en ce que** les organes de support (20₁, 20₂, ..., 20ₙ) peuvent être commandés individuellement ou en groupe, de sorte que les produits supplémentaires (2) peuvent être repris au niveau du premier ou d'un autre lieu de réception (A1 ; A1').

18. Dispositif selon l'une quelconque des revendications 7 à 17, **caractérisé en ce que** les arbres (21) sont maintenus de façon bilatérale par des éléments porteurs (25, 25') et des leviers (22, 22') et sont commandés au moyen de coulisses (40, 40') et de moyens d'entraînement (30, 30').
